# EUROPÄISCHE PATENTSCHRIFT

(11) **EP 0 687 868 B1**
(45) Veröffentlichungstag und Bekanntmachung des Hinweises auf die Patenterteilung: **09.07.1997**
(21) Anmeldenummer: 95104546.7
(22) Anmeldetag: 28.03.1995
(51) Int. Cl.: F24D 3/10

(54) **Revisions-Anschlussdosenset zum Anschliessen von Heizkörpern und Heizwänden**
Revision junction-boxes for connecting radiators and heating walls
Set de révision de boites de raccordement pour raccorder des radiateurs et des parois chauffantes

(30) Priorität: 13.06.1994 DE 9409515 U
(43) Veröffentlichungstag der Anmeldung: 20.12.1995
(73) Patentinhaber: REHAU AG + Co, 95111 Rehau (DE)
(72) Erfinder: Koch, Aloys, c/o Rehau AG + Co, D-91058 Erlangen (DE); Bogensperger, Klaus-Dieter, c/o Rehau AG + Co, D-91058 Erlangen (DE)

(56) Entgegenhaltungen:
- EP-A- 0 276 191
- DE-U- 9 016 506

## Beschreibung

Heizkörper und Heizplatten werden immer häufiger mit Kunststoffrohren angebunden. Dieses stellt insbesondere mit Schiebe- oder Preßsystemen, mit denen das Kunststoffrohr an einem Metallbogen angeschlossen wird, eine sehr montagefreundliche Systemlösung dar. Derartige Systeme verbinden die Vorteile einer Verrohrung mit Kunststoff Rohr in Rohr-Systemen (guter Schallschutz, Austauschbarkeit defekter Rohre, Montagefreundlichkeit) mit den Vorteilen von metallischen Rohren (gute Optik, formbeständiges Verbiegen, Beständigkeit gegen mechanische Beanspruchungen).

Bekannt sind Systeme mit einem Messingwinkel in einer Kunststoffdose, an dem von einer Seite das Kunststoffrohr und von der anderen Seite das metallische Rohr angeschlossen werden. Dieses bedeutet jedoch eine zusätzliche Verschraubung. Eine derartige Anschlußdose ist aus dem Dokument DE-U-9 016 506 bekannt. Aufgabe der Erfindung ist es, ein Revisions-Anschlußdosenset so auszugestalten, daß es möglich ist, marktübliche Metallrohrbogen an Kunststoffrohre anzubinden, wobei die Dose sowohl für die Fixierung der Verbindung als auch zum Einhalten des gewünschten Rohrabstandes dient, für den Anschluß aus dem Boden oder aus der Wand geeignet sein sollte und die Austauschbarkeit des Kunststoffrohres gewährleisten sollte.

Diese Aufgabe wird durch ein Revisions-Anschlußdosenset nach den Ansprüchen 1-3 gelöst. Der Metallwinkel wird an das Kunststoffrohr angeschlossen und anschließend in das Dosenunterteil eingedrückt. Die beiden montierten Dosenunterteile werden durch die Adapter im gewünschten Abstand gehalten. Durch Aufschrauben des Dosendeckels wird der Doseninnenraum estrichdicht verschlossen, auch bei unterschiedlichen Rohrdimensionen. Die Befestigung des Gesamtdosensets erfolgt durch die Befestigungshalbschalen in L-Form, auf die die Dosen gesteckt werden.

Bei der Wandmontage werden die Befestigungshalbschalen 180° gedreht. Durch das beschriebene Set ergibt sich die Anschlußmöglichkeit für alle Kunststoffrohre an alle marktüblichen Metallrohrbögen. Durch das Verschieben des Dosendeckels beim Anziehen der Verschlußschrauben wird der jeweilige Unterschied im Rohrdurchmesser ausgeglichen. Durch die besondere Ausgestaltung der Befestigungshalbschalen ist eine Befestigung sowohl am Boden als auch in der Wand möglich.

### ZEICHNUNGEN

Fig.1 zeigt die Einzelteile des Sets
Fig.2 zeigt den Bodenanschluß
Fig.3 zeigt den Wandanschluß
Fig.4 zeigt die Verschiebbarkeit des Dosendeckels
Fig.1 zeigt die Einzelteile des Revisions-Anschlußdosensets mit den zwei Dosenkörpern 1, 2, den beiden Abstandsadaptern 3, 4 und den zwei stützenden Halteschalen 5, 6. Beim Zusammenbau wurden in die Dosenlängen die Kabel 121 eingelegt. Die Kabel 121 liegen zunächst im Dosenunterteil 9 und werden über die halbkreisförmige Rohrführung 12 aus dem Dosenunterteil herausgeführt. Daraufhin wird der Deckel 10 auf das Dosenunterteil 9 aufgebracht und das Kabel 121 aus der zugeordneten Rohrführung 12 in die freie Umgebung herausgeführt.

Dabei werden die Kabel 112 im Dosenunterteil durch die Abstandsadapter 3, 4 auf den erforderlichen Abstand im Innenraum der Dosenkörper 1, 2 eingestellt. Der Dosendeckel 10 wird danach auf dem Dosenunterteil 9 über die Schrauben 11 verschraubt. Dadurch wird der Innenraum der Dosenkörper 1, 2 estrichdicht verschlossen, wobei durch die Rohraufnahmeclips 13 und deren Rohrhaltearme 131 unterschiedliche Rohrdimensionen in den Innenraum der Dosenkörper 1, 2 aufgenommen werden können.

Zur Befestigung der Dosenkörper 1, 2 am Hintergrund dienen die beiden Halteschrauben 5, 6. Die Dosenkörper 1, 2 werden zu diesem Zweck mit den Federn 8 in die Nuten 7 eingesteckt und danach werden die Halteschalen auf dem Boden verschraubt. Bei einer Wandmontage werden die Halbschalen 5, 6 um 180° verdreht, wobei die gleichen Abstände der Nuten (7) an den Halbschalen 5, 6 und der Federn (8) an den Dosenunterteilen (9) wichtige Montagevoraussetzungen sind.

Die beiden Abstandsadapter 3, 4 legen bei der Montage der beiden Unterteile 9 den vorher festgelegten Abstand der Dosenkörper 1, 2 voneinander fest.

In Fig.2 ist die Bodenmontage des zu Fig.1 beschriebenen Anschlußdosensets dargestellt, während Fig.3 die Wandmontage dieses Sets mit den um 90° versetzten Halteschalen 5, 6 zeigt.

Fig.4 zeigt noch die Möglichkeit des Verschiebens der Deckel 10 beim Anziehen der Verschlußschrauben 11, mit denen der Deckel 10 am Dosenunterteil 9 festgelegt ist. Die Zeichnung zeigt eine entsprechende Schrägstellung der Verschlußschrauben 11, über die der Deckel 10 gegen das Kabel 121 beim Schraubenanziehen verschieblich ist.

## Patentansprüche

1. Revisions-Anschlußdosenset zum Anschließen von Heizkörpern und Heizwänden, dadurch gekennzeichnet, daß das Anschlußdosenset aus zwei Dosenkörpern (1, 2) mit jeweils einem Dosenunterteil (9) und einem Deckel (10), zwei Abstandsadaptern (3, 4) und zwei Halteschalen (5, 6) besteht, daß an den Halteschalen (5, 6) Nuten (7) und an den Dosenunterteilen (9) korrespondierend zu den Nuten (7) Federn (8) angeformt sind, daß die Deckel (10) mit den Dosenunterteilen (9) jeweils durch Aufstecken und Schrauben verbindbar sind, und daß die Dosenkörper (1, 2) über die Nut-Federverbindung (7, 8) über die Halteschalen (5, 6) auf der Unterlage festlegbar sind.

2. Revisions-Anschlußdosenset nach den vorangehenden Ansprüchen, dadurch gekennzeichnet, daß am Dosenunterteil (9) und am Deckel (10) sich jeweils eine halbkreisförmige Rohrführung (12) befindet, und daß der Dosenkörper (1, 2) so gestaltet ist, daß diese beiden Rohrführungen (12) beim Anziehen der Schrauben (11) gegeneinander verschieblich sind.

3. Revisions-Anschlußdosenset nach den vorangehenden Ansprüchen, dadurch gekennzeichnet, daß am Dosenunterteil (9) ein Rohraufnahmeclips (13) angeordnet ist, dessen Rohrhaltearme (131) so ausgebildet sind, daß unterschiedliche Rohrdimensionen aufgenommen werden können.

## Claims

1. Inspection floor box set to connect heaters and heated wall elements, characterised in that the connection box set consists of two box elements (1, 2), each with a box base (9) and cover (10), two spacer adapters (3, 4) and two holding pieces (5, 6), that grooves (7) are formed on the holding pieces (5, 6), and tongues (8), corresponding to the grooves, are formed on the box bases (9), that the covers (10) can be connected to the box bases (9) by pushing on and using screws, and that the box elements (1, 2) can be fixed to the floor by means of the groove tongue connection (7, 8) and the holding pieces (5, 6).

2. Inspection floor box set in accordance with the previous claims, characterised in that there is a semicircular pipe guide (12) both on the box base (9) and on the cover (10), and that the box element (1, 2) is formed in such a way that these two pipe guides can be moved together when the screws (11) are tightened.

3. Inspection floor box set in accordance with the previous claims, characterised in that a pipe clip (13) is positioned on the box base (9), the pipe holding arm (131) of which is designed in such a way that various pipe dimensions can be accommodated.

## Revendications

1. Boîte de réservation pour le raccordement des radiateurs et cloisons chauffées, caractérisée en ce que la boîte de réservation est constituée de deux compartiments (1,2) équipés respectivement d'un socle (9), d'un couvercle (10), de deux adaptateurs de distance (3, 4) et de deux profilés de maintien (5, 6), en ce que les profilés de maintien (5, 6) sont dotés de rainures (7) et le socle de coulisses (8) correspondant aux rainures (7), en ce que les couvercles (10) peuvent être assemblés aux socles (9) par clippage ou vissage, en ce que les compartiments (1, 2) peuvent être fixés au support par assemblage des rainures-coulisses (7, 8) des profilés de maintien (5, 6).

2. Boîte de réservation selon les revendications précédentes, caractérisée en ce que le socle (9) et le couvercle (10) sont munis d'un guide semi-circulaire pour tube (12), en ce que le compartiment (1, 2) est conçu de telle sorte que les deux guides pour tube (12) forment un cercle lorsque les vis (11) sont serrées.

3. Boîte de réservation selon les revendications précédentes, caractérisée en ce que le socle (9) est doté d'un clips pour le logement du tube (13), dont les bras de support (131) sont conçus de sorte à s'adapter à différentes dimensions de tube.
